# EUROPÄISCHE PATENTSCHRIFT

(11) **EP 4 217 646 B1**
(45) Veröffentlichungstag und Bekanntmachung des Hinweises auf die Patenterteilung: **25.09.2024**
(21) Anmeldenummer: 21743214.5
(22) Anmeldetag: 22.07.2021
(51) Int. Cl.: F21S 41/147, F21S 41/25, F21S 41/265, F21S 41/275, F21S 41/40, F21S 41/43, F21S 41/32, F21S 41/20, F21S 41/255

(54) **BELEUCHTUNGSVORRICHTUNG FÜR EINEN KRAFTFAHRZEUGSCHEINWERFER**
LIGHTING DEVICE FOR A MOTOR VEHICLE HEADLIGHT
DISPOSITIF D'ÉCLAIRAGE POUR UN PHARE DE VÉHICULE AUTOMOBILE

(30) Priorität: 25.09.2020 EP 20198393
(43) Veröffentlichungstag der Anmeldung: 02.08.2023
(73) Patentinhaber: ZKW Group GmbH, 3250 Wieselburg (AT)
(72) Erfinder: MANDL, Bernhard, 3200 Ober-Grafendorf (AT); HÖLZL, Andreas, 3250 Wieselburg (AT)
(74) Vertreter: Patentanwaltskanzlei Matschnig & Forsthuber OG
(86) Internationale Anmeldenummer: PCT/EP2021/070587
(87) Internationale Veröffentlichungsnummer: WO 2022/063459

(56) Entgegenhaltungen:
- EP-A2- 1 270 324
- EP-B1- 1 270 324
- WO-A1-2007/022861
- DE-A1- 102004 008 296
- JP-A- 2013 186 951
- US-A1- 2005 190 572
- US-A1- 2011 205 748

## Beschreibung

Die Erfindung betrifft eine Beleuchtungsvorrichtung für einen Kraftfahrzeugscheinwerfer, welche Beleuchtungsvorrichtung Folgendes umfasst:
- zumindest ein erstes Lichtmodul mit zumindest einer Lichtquelle zur Erzeugung einer Lichtverteilung in Richtung einer Hauptabstrahlrichtung, wobei das Lichtmodul eingerichtet ist, Lichtstrahlen in eine Hauptabstrahlrichtung zu emittieren,
- eine Projektionslinse mit einer optischen Achse, welche eingerichtet ist, das von dem ersten Lichtmodul erzeugbare Licht vor der Beleuchtungsvorrichtung abzubilden, wobei die Projektionslinse als Fresnellinse ausgebildet ist, welche Fresnellinse einen Basiskörper und mehrere an dem Basiskörper angeordnete, ringförmige Stufen umfasst, welche Stufen im Wesentlichen konzentrisch zueinander angeordnet sind, wobei jede Stufe eine Hauptfläche zur Projektion der Lichtstrahlen des zumindest einen Lichtmoduls vor die Beleuchtungsvorrichtung und eine sich von dem Basiskörper bis zur Hauptfläche erstreckende Steigungsfläche aufweist,
- eine Strahlenblende, wobei die Strahlenblende eine optisch relevante Blendenkante zur Erzeugung einer Hell-Dunkel-Grenze umfasst, wobei die Blendenkante die optische Achse der Fresnellinse schneidet, und wobei das erste Lichtmodul an einer Oberseite der Strahlenblende angeordnet ist und in Kombination mit der optisch relevanten Blendenkante der Strahlenblende zur Erzeugung einer Lichtverteilung mitwirkt.

Weiters betrifft die Erfindung einen Kraftfahrzeugscheinwerfer mit zumindest einer erfindungsgemäßen Beleuchtungsvorrichtung.

Eine Fresnellinse (genauer: Fresnel'sche Stufenlinse) ist eine optische Linse, die die Konstruktion großer und dicker Linsen mit kurzer Brennweite ohne das Gewicht und das Volumen herkömmlicher Linsen ermöglicht.

Die Verringerung des Volumens geschieht bei der Fresnellinse durch eine Aufteilung in ringförmige Bereiche. In jedem dieser Bereiche wird die Dicke verringert, so dass die Linse eine Reihe ringförmiger Stufen erhält. Da Licht nur an der Hauptfläche der Linse gebrochen wird, ist der Brechungswinkel nicht von der Dicke, sondern nur vom Winkel zwischen den beiden Oberflächen einer Linse abhängig. Deshalb behält die Linse ihre optischen Eigenschaften bei, obwohl die Bildqualität durch die Stufenstruktur beeinträchtigt wird, was aber in vielen Anwendungsfällen keine Rolle spielt. Beispiele hierfür sind Beleuchtungs-Strahlengänge bei Scheinwerfern aller Art.

Die WO 2007/022861 und die JP 2013-186951 offenbaren Beleuchtungsvorrichtungen aus dem Stand der Technik.

Es ist eine Aufgabe der Erfindung eine verbesserte Beleuchtungsvorrichtung bereitzustellen.

Diese Aufgabe wird dadurch gelöst, dass die Hauptfläche jeder Stufe gekrümmt ausgebildet ist und zumindest einen Brennpunkt aufweist, welcher Brennpunkt von der optischen Achse der Fresnellinse horizontal und/oder vertikal verschoben angeordnet ist, und wobei benachbarte Stufen voneinander unterschiedliche Brennpunkte aufweisen.

Dabei kann beispielsweise vorgesehen sein, dass je eine Stufe bzw. die Hauptfläche der Stufe mehrere Abschnitte aufweist, welche jeweils unterschiedliche Brennpunkte aufweisen können. So kann beispielsweise vorgesehen sein, dass - gesehen in einer Einbaulage der Beleuchtungsvorrichtung in einem Kraftfahrzeugscheinwerfer - die obere Hälfte einer Stufe einen unterschiedlichen Brennpunkt zu einer unteren Hälfte der Stufe aufweist.

Bei einer Verteilung beispielsweise zweier Brennpunkte, einer oberhalb und einer unterhalb der optischen Achse in vertikaler Richtung bzw. der Blendenkante, werden zwei Lichtbilder erzeugt, welche zueinander in vertikaler Richtung versetzt zueinander angeordnet sind. Dasselbe gilt für Brennpunkte welche in horizontaler Richtung versetzt zueinander sind, dabei sind die Lichtbilder in horizontaler Richtung zueinander versetzt. Bei einer Überlappung der versetzten Lichtbilder übereinander entsteht eine Unschärfe, welche beim Kompensieren von Farbeffekten in der Hell-Dunkel-Grenze als auch bei Aufweichen der Hell-Dunkel-Grenze von Vorteil ist.

Dabei kann eine Verschiebung der Lichtverteilungen von ca. 1/10° bis mehreren Zehntel Grad in horizontaler und/oder vertikaler Richtung - gemessen an einem den gesetzlichen Rahmenbedingungen entsprechenden Messschirm (beispielsweise Messschirm im Sinne der ECE-Richtlinien) - vorgesehen sein.

Mit dem Begriff "optischer Achse" ist diejenige optische Achse gemeint, welche einerseits auch eine Symmetrieachse der Fresnellinse darstellt, also die Fresnellinse im Wesentlichen im Zentrum bzw. im Mittelpunkt schneidet.

Generell beziehen sich im Weiteren die Begriffe hinsichtlich eines Ortes oder einer Orientierung, wie beispielsweise "horizontal", "vertikal", "in horizontaler Richtung", "in vertikaler Richtung", "oben", "unten", "vorne", "hinten", "darunter", "darüber" etc. auf eine ordnungsgemäße Einbaulage des gegenständlichen Projektionsmoduls in einem Kraftfahrzeugscheinwerfer.

Ferner sei darauf hingewiesen, dass die Formulierung "horizontal und/oder vertikal verschoben angeordnet" eine Verschiebung in einer Horizontalebene bzw. einer Vertikalebene einschließt, d.h. die Brennpunkte können auch entlang bzw. in Richtung der optischen Achse verschoben angeordnet sein.

Es kann vorgesehen sein, dass die Strahlenblende eine Längsachse aufweist, wobei die Längsachse der Strahlenblende in einem eingebauten Zustand der Beleuchtungsvorrichtung in einem Kraftfahrzeugscheinwerfer in einer Horizontalebene angeordnet ist, und wobei die optisch relevante Blendenkante eingerichtet ist eine asymmetrische Hell-Dunkel-Grenze zu erzeugen, und wobei das erste Lichtmodul in Kombination mit der optisch relevanten Blendenkante der Strahlenblende zur Erzeugung einer Abblendlichtverteilung mitwirkt.

Es kann vorgesehen sein, dass die Beleuchtungsvorrichtung zumindest ein zweites Lichtmodul mit zumindest einer Lichtquelle zur Erzeugung einer Fernlichtverteilung umfasst.

Die Abblendlichtverteilung und die beispielsweise zugeschaltete Fernlichtverteilung bilden eine Gesamtlichtverteilung, wobei ein möglich auftretender Spaltabstand zwischen diesen Lichtverteilungen aufgrund der verschobenen Brennpunkte ebenfalls unscharf projiziert wird, wodurch der entstehende Spalt zwischen Abblendlichtverteilung und Fernlichtverteilung geschlossen wird.

Es kann vorgesehen sein, dass das zweite Lichtmodul an einer Unterseite der Strahlenblende angeordnet ist.

Es kann vorgesehen sein, dass die Hauptfläche der Stufen konvex oder konkav ausgebildet ist.

Es kann vorgesehen sein, dass die Hauptfläche und die Steigungsfläche einer Stufe in einer gemeinsamen Flächenschnittlinie eine Stufenkante ausbilden, wobei die Stufenkanten von benachbarten Stufenkanten einen Abstand kleiner als 20 µm, vorzugsweise kleiner als 10 µm, vorzugsweise kleiner als 5 µm, aufweisen.

Die Aufgabe wird ebenso durch einen Kraftfahrzeugscheinwerfer mit zumindest einer erfindungsgemäßen Beleuchtungsvorrichtung gelöst.

Nachfolgend wird die Erfindung anhand von beispielhaften Zeichnungen näher erläutert. Hierbei zeigt

Fig. 1 eine Seitenansicht einer beispielhaften Beleuchtungsvorrichtung mit einer als Fresnellinse ausgebildeten Projektionslinse, wobei die Fresnellinse mehrere im Wesentlichen zueinander konzentrische Stufen umfasst, und

Fig. 2 eine Querschnittansicht einer Stufe der Fresnellinse aus Fig. 1.

**Fig. 1** zeigt eine beispielhafte Beleuchtungsvorrichtung **10** für einen Kraftfahrzeugscheinwerfer, welche Beleuchtungsvorrichtung ein erstes Lichtmodul **100** mit zumindest einer Lichtquelle zur Erzeugung einer Abblendlichtverteilung in Richtung einer Hauptabstrahlrichtung umfasst, wobei das erste Lichtmodul **100** eingerichtet ist, Lichtstrahlen in eine Hauptabstrahlrichtung zu emittieren.

Ferner umfasst die Beleuchtungsvorrichtung **10** eine Projektionslinse **300** mit einer optischen Achse **A,** welche Projektionslinse **300** eingerichtet ist, das von dem ersten Lichtmodul **100** erzeugbare Licht vor der Beleuchtungsvorrichtung **10** abzubilden, wobei die Projektionslinse **300** als Fresnellinse ausgebildet ist.

Die Fresnellinse umfasst einen Basiskörper **310** und mehrere an dem Basiskörper **310** angeordnete, ringförmige Stufen **320,** welche Stufen **320** im Wesentlichen konzentrisch zueinander angeordnet sind, wobei jede Stufe **320** eine Hauptfläche **320a** zur Projektion der Lichtstrahlen des zumindest einen Lichtmoduls **100** vor die Beleuchtungsvorrichtung **10** und eine sich von dem Basiskörper **310** bis zur Hauptfläche **320a** erstreckende Steigungsfläche **320b** aufweist, wie in **Fig. 2** deutlicher zu sehen ist.

Überdies bilden die Hauptfläche **320a** und die Steigungsfläche **320b** einer Stufe **320** in einer gemeinsamen Flächenschnittlinie eine Stufenkante **320c** aus, wobei die Stufenkanten **320c** von benachbarten Stufenkanten **320c** einen Abstand kleiner als 20 µm, vorzugsweise kleiner als 10 µm, vorzugsweise kleiner als 5 µm, aufweisen.

Weiter umfasst die Beleuchtungsvorrichtung **10** eine Strahlenblende **400** mit einer Längsachse, wobei die Längsachse der Strahlenblende **400** in einem eingebauten Zustand der Beleuchtungsvorrichtung **100** in einem Kraftfahrzeugscheinwerfer in einer Horizontalebene angeordnet ist, wobei die Strahlenblende **400** eine optisch relevante Blendenkante **410** zur Erzeugung einer asymmetrischen Hell-Dunkel-Grenze umfasst, wobei die Blendenkante **410** die optische Achse **A** der Fresnellinse schneidet.

Das erste Lichtmodul **100** ist dabei an einer Oberseite der Strahlenblende angeordnet ist und in Kombination mit der optisch relevanten Blendenkante **410** der Strahlenblende **400** zur Erzeugung einer Abblendlichtverteilung mitwirkt.

Generell beziehen sich im Weiteren die Begriffe hinsichtlich eines Ortes oder einer Orientierung, wie beispielsweise "horizontal", "vertikal", "in horizontaler Richtung", "in vertikaler Richtung", "oben", "unten", "vorne", "hinten", "darunter", "darüber" etc. auf eine ordnungsgemäße Einbaulage der gegenständlichen Beleuchtungsvorrichtung in einem Kraftfahrzeugscheinwerfer.

Die Hauptfläche **320a** jeder Stufe **320** ist gekrümmt ausgebildet und weist jeweils einen Brennpunkt **F1, F2, F3, F4** auf, welcher Brennpunkt **F1, F2, F3, F4** von der optischen Achse **A** der Fresnellinse horizontal und/oder vertikal verschoben angeordnet ist, und wobei benachbarte Stufen **320** voneinander unterschiedliche Brennpunkte **F1, F2, F3, F4** aufweisen.

Wie in **Fig. 1** zu sehen ist, ist der äußersten Stufe der Fresnellinse ein Brennpunkt **F1,** der nächst innenliegenden Stufe ein Brennpunkt **F2** usw. zugeordnet.

Die gekrümmten Hauptflächen **320a** der Stufen können konvex oder konkav ausgebildet sein; in **Fig. 2** ist die beispielhafte Stufe mit einer konvexen Hauptfläche **320a** ausgebildet.

Ferner umfasst die beispielhafte Beleuchtungsvorrichtung aus **Fig. 1** ein zweites Lichtmodul **200** mit zumindest einer Lichtquelle zur Erzeugung einer Fernlichtverteilung, wobei das zweite Lichtmodul **200** an einer Unterseite der Strahlenblende **400** angeordnet ist.

### LISTE DER BEZUGSZEICHEN

| | |
|---|---|
| Beleuchtungsvorrichtung | 10 |
| Erstes Lichtmodul | 100 |
| Zweites Lichtmodul | 200 |
| Projektionslinse | 300 |
| Basiskörper | 310 |
| Stufe | 320 |
| Hauptfläche | 320a |
| Steigungsfläche | 320b |
| Stufenkante | 320c |
| Strahlenblende | 400 |
| Blendenkante | 410 |
| Brennpunkt | F1, F2, F3, F4 |

## Patentansprüche

1. Beleuchtungsvorrichtung (10) für einen Kraftfahrzeugscheinwerfer, welche Beleuchtungsvorrichtung (10) Folgendes umfasst:
- zumindest ein erstes Lichtmodul (100) mit zumindest einer Lichtquelle zur Erzeugung einer Lichtverteilung in Richtung einer Hauptabstrahlrichtung, wobei das erste Lichtmodul (100) eingerichtet ist, Lichtstrahlen in eine Hauptabstrahlrichtung zu emittieren,
- eine Projektionslinse (300) mit einer optischen Achse (A), welche Projektionslinse (300) eingerichtet ist, das von dem ersten Lichtmodul (100) erzeugbare Licht vor der Beleuchtungsvorrichtung (10) abzubilden, wobei die Projektionslinse (300) als Fresnellinse ausgebildet ist, welche Fresnellinse einen Basiskörper (310) und mehrere an dem Basiskörper (310) angeordnete, ringförmige Stufen (320) umfasst, welche Stufen (320) im Wesentlichen konzentrisch zueinander angeordnet sind, wobei jede Stufe (320) eine Hauptfläche (320a) zur Projektion der Lichtstrahlen des zumindest einen Lichtmoduls (100) vor die Beleuchtungsvorrichtung (10) und eine sich von dem Basiskörper (310) bis zur Hauptfläche (320a) erstreckende Steigungsfläche (320b) aufweist,
- eine Strahlenblende (400), wobei die Strahlenblende (400) eine optisch relevante Blendenkante (410) zur Erzeugung einer Hell-Dunkel-Grenze umfasst, wobei die Blendenkante (410) die optische Achse (A) der Fresnellinse schneidet, und wobei das erste Lichtmodul (100) an einer Oberseite der Strahlenblende angeordnet ist und in Kombination mit der optisch relevanten Blendenkante (410) der Strahlenblende (400) zur Erzeugung einer Lichtverteilung mitwirkt,
**dadurch gekennzeichnet, dass**
die Hauptfläche (320a) jeder Stufe (320) gekrümmt ausgebildet ist und zumindest einen Brennpunkt (F1, F2, F3, F4) aufweist, welcher Brennpunkt (F1, F2, F3, F4) von der optischen Achse (A) der Fresnellinse horizontal und/oder vertikal verschoben angeordnet ist, und wobei benachbarte Stufen (320) voneinander unterschiedliche Brennpunkte (F1, F2, F3, F4) aufweisen.

2. Beleuchtungsvorrichtung nach Anspruch 1, **dadurch gekennzeichnet, dass** die Strahlenblende eine Längsachse aufweist, wobei die Längsachse der Strahlenblende (400) in einem eingebauten Zustand der Beleuchtungsvorrichtung (100) in einem Kraftfahrzeugscheinwerfer in einer Horizontalebene angeordnet ist, und wobei die optisch relevante Blendenkante eingerichtet ist eine asymmetrische Hell-Dunkel-Grenze zu erzeugen, und wobei das erste Lichtmodul (100) in Kombination mit der optisch relevanten Blendenkante (410) der Strahlenblende (400) zur Erzeugung einer Abblendlichtverteilung mitwirkt.

3. Beleuchtungsvorrichtung nach Anspruch 1 oder 2, **dadurch gekennzeichnet, dass** die Beleuchtungsvorrichtung (10) zumindest ein zweites Lichtmodul (200) mit zumindest einer Lichtquelle zur Erzeugung einer Fernlichtverteilung umfasst.

4. Beleuchtungsvorrichtung nach Anspruch 3, **dadurch gekennzeichnet, dass** das zweite Lichtmodul (200) an einer Unterseite der Strahlenblende (400) angeordnet ist.

5. Beleuchtungsvorrichtung nach einem der Ansprüche 1 bis 4, **dadurch gekennzeichnet, dass** die Hauptfläche (320a) der Stufen (320a) konvex oder konkav ausgebildet ist.

6. Beleuchtungsvorrichtung nach einem der Ansprüche 1 bis 5, **dadurch gekennzeichnet, dass** die Hauptfläche (320a) und die Steigungsfläche (320b) einer Stufe (320) in einer gemeinsamen Flächenschnittlinie eine Stufenkante (320c) ausbilden, wobei die Stufenkanten (320c) von benachbarten Stufenkanten (320c) einen Abstand kleiner als 20 µm aufweisen, vorzugsweise kleiner als 10 µm, vorzugsweise kleiner als 5 µm.

7. Kraftfahrzeugscheinwerfer mit zumindest einer Beleuchtungsvorrichtung (10) gemäß einem der Ansprüche 1 bis 6.

## Claims

1. Lighting device (10) for a motor vehicle headlamp, which lighting device (10) comprises the following
- at least one first light module (100) with at least one light source for generating a light distribution in the direction of a main radiation direction, the first light module (100) being set up to emit light beams in a main radiation direction,
- a projection lens (300) with an optical axis (A), which projection lens (300) is set up to image the light which can be generated by the first light module (100) in front of the illumination device (10), the projection lens (300) being designed as a Fresnel lens, which Fresnel lens comprises a base body (310) and a plurality of annular steps (320) arranged on the base body (310), annular steps (320) arranged on the base body (310), which steps (320) are arranged substantially concentrically to one another, each step (320) having a main surface (320a) for projecting the light beams of the at least one light module (100) in front of the illumination device (10) and a gradient surface (320b) extending from the base body (310) to the main surface (320a),
- a beam diaphragm (400), wherein the beam diaphragm (400) comprises an optically relevant diaphragm edge (410) for generating a cut-off line, wherein the diaphragm edge (410) intersects the optical axis (A) of the Fresnel lens, and wherein the first light module (100) is arranged at an upper side of the beam diaphragm and cooperates in combination with the optically relevant diaphragm edge (410) of the beam diaphragm (400) for generating a light distribution,
**characterized in that**
the main surface (320a) of each stage (320) is curved and has at least one focal point (F1, F2, F3, F4), which focal point (F1, F2, F3, F4) is arranged horizontally and/or vertically displaced from the optical axis (A) of the Fresnel lens, and wherein adjacent stages (320) have different focal points (F1, F2, F3, F4) from one another.

2. Lighting device according to claim 1, **characterized in that** the beam diaphragm has a longitudinal axis, the longitudinal axis of the beam diaphragm (400) being arranged in a horizontal plane in an installed state of the lighting device (100) in a motor vehicle headlamp, and wherein the optically relevant aperture edge is arranged to generate an asymmetrical cut-off line, and wherein the first light module (100) cooperates in combination with the optically relevant aperture edge (410) of the beam diaphragm (400) to generate a dipped beam distribution.

3. Lighting device according to claim 1 or 2, **characterized in that** the lighting device (10) comprises at least one second light module (200) with at least one light source for generating a main beam distribution.

4. Lighting device according to claim 3, **characterized in that** the second light module (200) is arranged on an underside of the beam diaphragm (400).

5. Lighting device according to one of claims 1 to 4, **characterized in that** the main surface (320a) of the steps (320a) is convex or concave.

6. Lighting device according to one of claims 1 to 5, **characterized in that** the main surface (320a) and the inclined surface (320b) of a step (320) form a step edge (320c) in a common surface intersection line, the step edges (320c) having a distance of less than 20 µm from adjacent step edges (320c), preferably less than 10 µm, preferably less than 5 µm.

7. Motor vehicle headlamp with at least one lighting device (10) according to one of claims 1 to 6.

## Revendications

1. Dispositif d'éclairage (10) pour un projecteur de véhicule automobile, lequel dispositif d'éclairage (10) comprend :
- au moins un premier module d'éclairage (100) avec au moins une source lumineuse pour générer une répartition de la lumière dans une direction de rayonnement principale, le premier module d'éclairage (100) étant conçu pour émettre des rayons lumineux dans une direction de rayonnement principale,
- une lentille de projection (300) avec un axe optique (A), laquelle lentille de projection (300) est conçue pour reproduire devant le dispositif d'éclairage (10) la lumière pouvant être générée par le premier module de lumière (100), la lentille de projection (300) étant conçue comme une lentille de Fresnel, laquelle lentille de Fresnel comprend un corps de base (310) et plusieurs lentilles de projection disposées sur le corps de base (310), des étages annulaires (320), lesquels étages (320) sont disposés de manière sensiblement concentrique les uns par rapport aux autres, chaque étage (320) présentant une surface principale (320a) pour la projection des rayons lumineux du au moins un module lumineux (100) devant le dispositif d'éclairage (10) et une surface inclinée (320b) s'étendant du corps de base (310) jusqu'à la surface principale (320a),
- un diaphragme de faisceau (400), le diaphragme de faisceau (400) comprenant un bord de diaphragme optiquement pertinent (410) pour générer une coupure clair-obscur, le bord de diaphragme (410) coupant l'axe optique (A) de la lentille de Fresnel, et le premier module de lumière (100) étant disposé sur une face supérieure du diaphragme de faisceau et coopérant en combinaison avec le bord de diaphragme optiquement pertinent (410) du diaphragme de faisceau (400) pour générer une répartition de lumière,
**caractérisé en ce que**
la surface principale (320a) de chaque étage (320) est réalisée de manière incurvée et présente au moins un point focal (F1, F2, F3, F4), lequel point focal (F1, F2, F3, F4) est disposé de manière décalée horizontalement et/ou verticalement par rapport à l'axe optique (A) de la lentille de Fresnel, et où des étages voisins (320) présentent des points focaux (F1, F2, F3, F4) différents les uns des autres.

2. Dispositif d'éclairage selon la revendication 1, **caractérisé en ce que** le diaphragme de faisceau présente un axe longitudinal, l'axe longitudinal du diaphragme de faisceau (400) étant disposé dans un plan horizontal dans un état monté du dispositif d'éclairage (100) dans un projecteur de véhicule automobile, et dans lequel l'arête de diaphragme optiquement pertinente est agencée pour produire une coupure clair-obscur asymétrique, et dans lequel le premier module d'éclairage (100), en combinaison avec l'arête de diaphragme optiquement pertinente (410) du diaphragme de faisceau (400), participe à la production d'une répartition des feux de croisement.

3. Dispositif d'éclairage selon la revendication 1 ou 2, **caractérisé en ce que** le dispositif d'éclairage (10) comprend au moins un deuxième module d'éclairage (200) avec au moins une source lumineuse pour générer une répartition des feux de route.

4. Dispositif d'éclairage selon la revendication 3, **caractérisé en ce que** le deuxième module d'éclairage (200) est disposé sur une face inférieure de l'écran de rayonnement (400).

5. Dispositif d'éclairage selon l'une des revendications 1 à 4, **caractérisé en ce que** la surface principale (320a) des gradins (320a) est convexe ou concave.

6. Dispositif d'éclairage selon l'une des revendications 1 à 5, **caractérisé en ce que** la surface principale (320a) et la surface de pente (320b) d'une marche (320) forment une arête de marche (320c) dans une ligne de coupe de surface commune, les arêtes de marche (320c) étant espacées des arêtes de marche (320c) voisines d'une distance inférieure à 20 microns, de préférence inférieure à 10 microns, de préférence inférieure à 5 microns.

7. Projecteur de véhicule automobile comportant au moins un dispositif d'éclairage (10) selon l'une quelconque des revendications 1 à 6.
